# EUROPÄISCHE PATENTSCHRIFT

(11) **EP 0 522 110 B1**
(45) Veröffentlichungstag und Bekanntmachung des Hinweises auf die Patenterteilung: **20.09.1995**
(21) Anmeldenummer: 92902453.7
(22) Anmeldetag: 13.01.1992
(51) Int. Cl.: B65B 43/30

(54) **VERFAHREN ZUR AUTOMATISCHEN SACKBEREITSTELLUNG**
DEVICE AND PROCESS FOR AUTOMATICALLY PREPARING BAGS
DISPOSITIF ET PROCEDE POUR LA MISE A DISPOSITION AUTOMATIQUE DE SACS

(30) Priorität: 26.01.1991 CH 231/91
(43) Veröffentlichungstag der Anmeldung: 13.01.1993
(73) Patentinhaber: Bühler AG, 9240 Uzwil (CH)
(72) Erfinder: GMÜR, Bruno, CH-9014 St. Gallen (CH)
(86) Internationale Anmeldenummer: CH9200005
(87) Internationale Veröffentlichungsnummer: WO9212900

(56) Entgegenhaltungen:
- EP-A- 0 016 691
- DE-A- 3 742 637
- FR-A- 1 571 575
- FR-A- 2 289 393

## Beschreibung

Die Erfindung betrifft eine Vorrichtung zur Bereitstellung von Schüttgutsäcken für des Anhängen an einen Absackstutzen, wobei die Säcke an einem Ende verschlossen und am anderen Ende unverschlossen sind und die Vorrichtung Mittel aufweist zur Öffnung des unverschlossenen Sackendes und zum Überführen des geöffneten Sackes an den Absackstutzen und ein entsprechendes Verfahren.

Die US-PS Nr. 3 566 578 zeigt das Anhängen von Transportsäcken, wie es am Anfang der Automatisierung vorgeschlagen wurde. Der Grundgedanke ist einfach. Man bringt einen ganzen Stapel Papiersäcke auf einem Förderband in richtiger Lage möglichst nahe an den Füllstutzen und steckt über einen automatischen Greifer mit Saugnäpfen jeden einzelnen Papiersack an den Absackstutzen, der mit einer ebenfalls automatischen Sacköffnungs- und Halterungs-Einrichtung versehen ist. Eine solche Einrichtung ist ohne weiteres in der Lage, mehrere hundert Säcke pro Stunde an den Füllstutzen anzuhängen, eine Arbeit, die über längere Zeit einen Menschen zu einem Roboter degradieren würde und für ihn nur mit grosser Anstrengung über einen ganzen Tag durchhaltbar ist. Bei der Einführung solcher Automatismen war es bereits bekannt, dass ein Naturprodukt wie Papier sich unterschiedlich, oft sogar unangenehm verhalten kann.

Der häufigste Störfaktor ist die Luft- und Materialfeuchtigkeit. Manchmal kann ein Sack mit den gegebenen mechanischen Mitteln gar nicht geöffnet werden, oder es werden zwei Säcke gleichzeitig mit den automatischen Greifern angehoben.

Die DE-PS 37 42 637 zeigt eine weitere Lösung zum Anhängen von einzelnen Schüttgutsäcken, bei welcher ein Schüttgutsack unter Einschaltung eines Zwischenschrittes an den Absackstutzen geführt wird. Der jeweils oberste Sack eines Sackstapels wird an einer geschlossenen Sackkante erfasst, über eine Fördereinrichtung auf einen Ausrichttisch gelegt und von dort mittels Umlenkbändern von einer horizontalen Lage in eine annähernd vertikale Endstellung, in den Bereich des Absackstutzens geführt. Der Ausrichttisch hat einerseits die wichtige Ausrichtfunktion, anderseits aber verhindert gerade diese eine wesentliche Steigerung der Stundenleistung. Es findet anfänglich auch bei dieser Lösung eine gewisse Voröffnung durch eine Umlenkung statt, die allerdings durch das Einklemmen zwischen zwei Klemmbändern beschränkt bleibt.

Ein Hauptschwächepunkt blieb die einwandfreie Sacköffnung. Mit der US-PS Nr. 4 320 615 hatte die Anmelderin versucht, die beiden Nachteile der älteren Lösungen zu beheben. Wie dort in den Figuren 2a, 2b und 2c gezeigt wird, gelang es über einen gleichzeitigen Abrollvorgang, während des Anhebens eines Sackes das Öffnen eines Sackes vorzubereiten und fast vollständig das Mitnehmen eines zweiten oder dritten Sackes zu verhindern. Auf diese Weise konnten etwa 600 bis 800 Säcke pro Stunde angehängt und Störungen stark reduziert werden.

Der Erfindung wurde die Aufgabe gestellt, eine neue Anhängung von Transportsäcken zu entwickeln, die eine störungsfreie Sackanhängung und im automatischen Betrieb 1000 bis 1200 Sackanhängungen pro Stunde oder noch mehr erlaubt.

Die erfindungsgemässe Vorrichtung ist dadurch gekennzeichnet, dass sie eine Walzeneinrichtung sowie Umlenkmittel aufweist zum Bewegen des Sackes mit seinem verschlossenen Ende voran in eine aufrechte Lage.

Für Naturprodukte mit stark variierenden Eigenschaften muss mit eindeutigen Einwirkungen, welche auch für den unangenehmsten Fall noch funktionsfähig sind, gearbeitet werden. Überraschenderweise können durch spezifisches Berücksichtigen der physikalischen Eigenschaften eines doch beachtlich grossen Papiersackes von gegen 0,5 m2 Papierfläche durch artgerechtes Bewegen mit entsprechenden Führungshilfen eine für so grosse Papiersäcke bisher nicht für möglich gehaltene Bewegungsgeschwindigkeit beziehungsweise entsprechende Beschleunigungen zugelassen und trotzdem eine präzisere, kontrollierte Papierführung ohne Flatterbewegung und dergleichen erreicht werden.

Als ganz besonders überraschend wirksam hat sich die zusätzliche Bewegung des neuen Erfindungsgedankens eines "Übers-Knie-Ziehen" erwiesen, da damit auch lange Zeit schlecht gelagerte Säcke fast bis zu "jeder Faser" gelockert und somit die "Öffnungsunwilligkeit" überwunden wird. Der von den Greifern erfasste starke Sackboden wird mit dem Boden voran zwangsumgelenkt und nach unten geschoben. Probeversuche haben bestätigt, dass auf diese Weise zwei "Sorgenpunkte", nämlich das vollständige "Aufmachen" sogar aller Falten bis zum Sackboden für die Füllung, besonders aber das Öffnen des offenen Sackendes in einer bisher nicht erreichten Betriebssicherheit durchführbar sind. Betrachtet man den Bewegungsablauf, so wird dieser gegenüber den beiden genannten bekannten Ausführungen mit etwas aufwendigeren Mitteln erreicht; verfolgt man jedoch einen einzelnen Sack, so erkennt man, dass ohne zerstörerische Gewalt und doch zwangsweise ein völlig natürlicher Bewegungsablauf erfolgt, so dass die gestellte Aufgabe erfolgreich gelöst worden ist.

Eine ganz besonders vorteilhafte Ausgestaltung der Erfindung ist dadurch gekennzeichnet, dass durch automatisch steuerbare und vorzugsweise je ineinander greifende Folgeschritte ein einzelner Sack mit seinem verschlossenen Sackende voran um eine Walze, durch Umlenkmittel in die aufrechte Sacköffnungsposition und durch eine Öffnungseinrichtung in einen geöffneten Zustand und durch eine Verschwenkeinrichtung an den Absackstutzen bringbar ist. Weitere bevorzugte Weiterbildungen der erfindungsgemässen Vorrichtung sind Gegenstand der Ansprüche 3 - 14.

Überraschend harmonische Bewegungen für das Sackmaterial konnten dadurch erzielt werden, dass die Sacköffnung durch zwei gegensinnig wirkende Haftklauenpaare erfolgt, wobei die Haftklauenpaare ohne Zusammenschlagen den Sack vorzugsweise in bereits vorgeöffnetem Zustand übernehmen. Eine sehr hohe Stundenleistung von bis zu 1200 Säcken und ein völlig störungsfreier Betrieb war möglich, dadurch dass die Säcke gestapelt, mechanisch zugeführt, durch Greifmittel am geschlossenen Sackboden einzeln erfasst und über eine Umlenkvorschubeinheit um einen etwa rechten bis leicht stumpfen Winkel in eine aufrechte Lage und durch eine verschwenkbare Sacköffnungsvorrichtung an den Sackstutzen gebracht werden.

Eine weitere Ausgestaltung einer automatischen Sackanhängevorrichtung für Schüttgüter, mit Entnahme von einzelnen Säcken durch Greifmittel von einem Sackstapel, Öffnen der Sackfüllöffnung und Anhängen des offenen Sackendes an einen Absackstutzen und ist dadurch gekennzeichnet, dass ein flachliegender Sack mit seinem geschlossenen Sackboden voran um eine Walzenumlenkung in eine aufrechte Stellung und mittels einer Verschwenk- und Öffnungseinrichtung an den Absackstutzen bringbar ist.

Bevorzugt werden im Bereich der Walzenumlenkung ein oder mehrere Umlenkbänder angeordnet. Dabei ist es möglich, zum Beispiel die Walzenumlenkung motorisch anzutreiben und/oder die Umlenkbänder anzutreiben oder beides. In besonders schwierigen Fällen kann zwischen der Walzenumlenkung und dem Umlenkband beziehungsweise den Umlenkbändern eine minimale Differenzgeschwindigkeit von wenigen Prozenten vorgesehen werden, damit gleichzeitig mit der Umlenkung die zwei Lagen eines Sackes gegenseitig etwas verschoben werden. Besonders vorteilhaft ist es, wenn der Abstand und/oder Anpressdruck zwischen Walzenumlenkung und Umlenkband wählbar ist und das Umlenkband bevorzugt über einen Abschnitt der Walzenumlenkung formgleich anpassbar ist. Dies kann baulich einfach dadurch gelöst werden, dass jedes Umlenkband Umlenkrollenpaare aufweist, wobei je eine Umlenkrolle eines Umlenkpaares mit dem Band von der Walzenumlenkung zu- und wegbewegbar ist, für eine Umschlingbewegung bezüglich der Walzenumlenkung.

Gute Erfolge erhält man, wenn der von dem Sackstapel abgehobene, einzelne Sack aus der Horizontalen, mit dem geschlossenen Sackende voran, mit der Walzenumlenkung in eine etwa schräg geneigte Lage überführt wird. Es wird bevorzugt, dass die Umlenkung als drehbeweglicher Hohlzylinder ausgebildet ist, an einer Vakuumpumpe anschliessbar ist, und ein Teilbereich der Zylinderwanderung Saugöffnungen aufweist, für die Haftung des Sackes und Öffnungs-Vorbereitung. Dabei wird die Walzenbewegung so gesteuert dass nach Abschluss der Umlenkbewegung ein Endteil der inneren Sacklagen im Bereich der Sacköffnung auf dem Teilbereich der Zylinderwanderung mit den Saugöffnungen kurzzeitig haften bleibt, während gleichzeitig die äussere Sacklage, beziehungsweise die äusseren Sacklagen, bereits in dem Bereich der Umlenkvorschub leicht vorgeöffnet wird, beziehungsweise werden. Auf diese Weise wird der über die Walzenumlenkung gleichsam gewalkte Sack in einer genau steuerbaren Endstellung gleichzeitig mit dem Wegfahren des Umlenkbandes, beziehungsweise der Umlenkbänder durch die Ansaugkraft des Vakuums so gehalten, dass der Sack als Ganzes in Position bleibt, wobei gleichzeitig die abgekehrte äussere Papierlage bereits leicht abgehoben wird. Die tägliche Erfahrung auch mit kleinen Haushaltspapiersäcken zeigt, dass es vielfach am Anfang des Sacköffnens die grössten Probleme gibt. Diese aber werden wie vorgeschlagen als Teil des Bewegungsablaufes für die viel grösseren Transportsäcke gelöst.

In einer weiteren, besonders vorteilhaften Ausgestaltung des Erfindungsgedankens für die automatische Anhängung von Transportsäcken an einen Absackstutzen wird vorgeschlagen, dass sie eine Einzelsackbereitstellung sowie zwei Haftklauenpaare aufweist, die gegensinnig zwangsangetrieben, an einem Schwenkarm angebracht sind, zur geöffneten Überführung eines Sackes von der Sackbereitstellung an den Absackstutzen. Bevorzugt sollen dabei die Haftklauenpaare über ein Hebelgelenk und pneumatische Antriebsmittel eine Öffnungs- und Schliessbewegung ausführen, analog zu Daumen und Zeigefinger der linken und rechten menschlichen Hand, wobei der Schwenkarm für die Anhängung eines Sackes über ein Doppelhebesystem eine von unten nach oben gerichtete kreisbogenförmige Bewegung durchführt. Wichtig ist dabei, dass die Haftklauen und die Sackanhängevorrichtung unabhängig steuerbar sind und Mittel aufweisen zur Koordinierung beider Bewegungsabläufe.

Die Sackanhängevorrichtung wird ferner so ausgebildet, dass die Sacköffnungsklauen über ein hydraulisch oder pneumatisch zwangbewegbares Hebelgelenk in eine ganz ausgespreizte Rückführ-, beziehungsweise Ausgangssposltion, in eine nicht vollständig geschlossene Sackübernahmeposition sowie in eine steuerbare maximale Sacköffnungsposition bringbar ist, wobei ferner die Sacköffnungsklauen von der Sacköffnungsposition vorzugsweise in eine steuerbare Sackstutzenformposition bringbar sind. Die Sacköffnungsklauen weisen Saugnäpfe auf.

Gemäss einer besonders vorteilhaften Ausgestaltung der Erfindung weist die Vorrichtung eine Sackstapelfördereinrichtung auf und ist dadurch gekennzeichnet, dass sie eine Mehrzahl einzelner, becherförmiger Sackmagazine aufweist, welche über steuerbare Fördermittel von einer Einlegeposition in eine Entnahmeposition bewegbar sind.

Bei den bisher bekannten Lösungen wurde hierfür normalerweise ein förderbandartiges Transportband verwendet, das für die horizontale oder geneigte Sackstapelung konzipiert war. Es hat sich aber gezeigt, dass bei dem blossen Auflegen eines Bündels von Papiersäcken, diese sehr genau plaziert werden mussten, wenn nicht gerade wegen wechselnden Lagen Störungen für die anschliessenden mechanischen Manipulationen in Kauf genommen werden wollten. Das Auflegen der Säcke erforderte bis heute sehr grosse Sorgfalt und sehr viel Zeit. Die neue Erfindung schlägt demgegenüber die Ausbildung einer Mehrzahl becherförmiger Sackmagazine vor, so dass in diese sogar beliebige Formate einfach und schnell einlegbar sind. Es können nacheinander mehrere Sackmagazine mit leeren Säcken gefüllt werden, wenn die Fördermittel als umlaufende Endloskette oder Endlosband ausgebildet sind. Die Sackmagazine werden dabei gelenkig an den Fördermitteln, besonders bevorzugt an einer Endloskette angeordnet.

Für eine weitere, besonders vorteilhafte Ausgestaltung wird vorgeschlagen, dass die Sackmagazine eine zur Bewegungsrichtung der Fördermittel geneigte Bodenauflagefläche für die Säcke aufweist, wobei ferner die Sackmagazine winklig zu dem geneigten Boden einen unteren Anschlag aufweisen, und die Sackmagazine in Längsförderrichtung wenigstens auf einer Seite einen Anschlag aufweisen. Die Neigung der Bodenauflagefläche kann 15° bis 60°, vorzugsweise 20° bis 45° betragen.

Es wird ferner für eine derartige Ausgestaltung bevorzugt, dass ein Sackmagazin in der Einlegeposition durch das jeweils vorangehende Sackmagazin taschenartig die maximale Sackstapelhöhe begrenzt, so dass die Sackmagazine in der Einlegeposition teilweise, in der Entnahmeposition jedoch nach oben völlig offen sind. Insgesamt wird bevorzugt, die Sackstapelfördereinrichtung derart auszubilden, dass das Sackmagazin an einem endlos umlaufenden Fördermittel angelenkt ist, die Einlegeposition und die Entnahmeposition an je einer Endseite angeordnet sind, wobei in der Entnahmeposition eines Sackmagazines das bereits geleerte Sackmagazin sich nach unten wegbewegt. Es können aber auch die Stapeltaschen einen gewölben Boden und/oder eine zweifache Neigung aufweisen, wobei der gewölbte Boden durch mechanisch verstellbare Stützmittel erzeugbar sein kann. Die Sackstapelung wird als Sackbecherförderer ausgebildet, mit einer Vielzahl von Sackmagazinen, welche durch eine Endloskette im Sinne eines Förderbandes schrittweise bewegbar sind, wobei sie besonders bevorzugt einen Sackbecherförderer mit einer Mehrzahl geneigter Sackmagazine aufweist, welche schrittweise von einer Einlege- in eine Entnahmeposition bewegbar sind, Greifmittel für die Übergabe vereinzelter Säcke von einem Umlenkband sowie einen Schwenkarm mit zwei Haftklauenpaaren zur Bereitstellung eines Sackes an den Absackstutzen.

Die Erfindung betrifft ferner ein Verfahren zur automatischen Sackbereitstellung für die Schüttgutabsackung durch Zwangsführung der Säcke von einem Sackstapel, Öffnen der Sackfüllöffnung und Anhängen des offenen Sackendes an einen Füllstutzen, wobei die Säcke an einem Ende verschlossen und am anderen Ende unverschlossen sind und wobei sie in gestapelter Form zugeführt und einzeln über eine Umlenkeinheit um einen etwa rechten bis leicht stumpfen Winkel in eine aufrechte Lage gebracht werden, und ist dadurch gekennzeichnet, dass die einzelnen Säcke durch Greifmittel am geschlossenen Sackende erfasst, mit dem geschlossenen Sackende voran bewegt und mittels einer Umlenkvorschubeinheit in eine aufrechte Lage und durch eine verschwenkbare Sacköffnungsvorrichtung an den Absackstutzen gebracht werden. Weitere bevorzugte Weiterausbildungen des erfindungsgemässen Verfahrens sind Gegenstand der Ansprüche 16 - 18.

Eine Walzenumlenkung lenkt den leeren Sack in einen etwa rechten bis leicht stumpfen Winkel um und bringt ihn in eine aufrechte, leicht geneigte Lage mit dem geschlossenen Sackende nach unten. Mit gleichzeitiger Öffnungsbewegung wird dann der Sack in senkrechter Füllposition in den Bereich des Sackstutzens und ganz besonders bevorzugt zusätzlich einer dem Sackstutzen angepasste Form gebracht, so dass die Sackhalterung sofort zuschlagen und den Sack ohne Falten am Sackstutzen festklemmen kann.

Die neue Erfindung erlaubt mechanische Zwangsbewegungen mit sehr hoher Geschwindigkeit durchzuführen. Die dabei entstehende Aufteilung des ganzen Bewegungsablaufes hat aber noch den ganz besonderen Vorteil, dass für die erste Bewegung, nämlich das Ergreifen und Vereinzeln eines Sackes von dem Sackstapel trotz dem insgesamt viel kürzeren Zeitaufwand mehr Zeit für die Problemphasen bleibt und deshalb sorgfältiger und sogar ruhiger durchführbar ist. Alle Bewegungen können zwangsgesteuert werden. Der Sack wird immer am rechten Ort angepackt, die grösste Wegstrecke erfolgt jeweils in Sacklängsrichtung. Eine Querbewegung des Sackes ist nur während der Öffnung und Überführung an den Sackstutzen erforderlich. Dabei ist jedoch der Sack am schwächern Öffnungsende starr gehalten und geführt, so dass ohne Risiko mit sehr hohen Geschwindigkeiten gearbeitet werden kann.

In der Folge wird nun die Erfindung anhand einiger Ausführungsbeispielen mit weiteren Einzelheiten erklärt.

### Kurze Beschreibung der Erfindung

Es zeigen:
- die Figur 1: schematisch eine Übersicht über den Bewegungsablauf der Sackanhängung;
- die Figur 2: den Beginn der Sacköffnung;
- die Figur 3: schematisch einen neuen Stapeltaschenförderer;
- die Figur 4: eine perspektivische Ansicht des Stapeltaschenförderers der Figur 3;
- die Figur 5: eine Sackentnahme- beziehungsweise Sackvereinzelungsvorrichtung;
- die Figur 6: schematisch verschiedene Arbeitsstellungen von Haftklauenpaaren für die Sacköffnung sowie die Sackanhängung.

In der Folge wird nun auf die Figur 1 Bezug genommen. Ein Sackstapelförderer 1 weist einen Sackstapel 2 von flach übereinanderliegenden, leeren Säcken auf. In einem ersten Bewegungsspiel wird ein Sack A am geschlossenen Ende durch Saugnäpfe 3 einer Sackentnahmevorrichtung 4 angehoben, Pfeil 5, wobei die Sacköffnung nach unten hängt. Anschliessend wird der Sack A etwa in einer horizontalen Bewegung, Pfeil 6, an eine Walzenumlenkung 7 herangeführt. Mit Pfeil 8 ist angedeutet, dass der Horizontalbewegungsablauf exakt und mit Vorteil durch entsprechende Sensoren (s) gesteuert werden muss, zum Beispiel mit einem Stop für die Sackstellung gegenüber der Walzenumlenkung 7. Über der Walzenumlenkung 7 sind mehrere Umlenkbänder 9 angeordnet, die je aus einem Gummiband 10, einer Hauptrolle 11 sowie einer Spannrolle 12 bestehen. Hauptrolle 11 sowie eine Spannrolle 12 bilden zusammen ein Umlenkrollenpaar 13. Nachdem der Sack in die richtige Startposition, gegenüber der Walzenumlenkung 7, geführt ist, können entweder am Ende der Einlegeposition und/oder in koordiniertem Bewegungsablauf die Umlenkbänder 9 abgesenkt werden. Der Sack wird zwischen der Walzenumlenkung 7 und den Umlenkbändern 9 eingeklemmt und der weitere Vorschub des Sackes A beginnt sofort, zum Beispiel gemäss einem Startsignal nach der Einlegebewegung oder in einer ineinandergehenden Bewegung, mit einem Drehantrieb der Walzenumlenkung 7 und/oder der Umlenkbänder 9. Vorgängig muss das Vakuum an den Saugnäpfen 3 wegfallen, zur freien Übernahme der Säcke durch die Walzenumlenkung 7. Der Sack A wird nun um die Walzenumlenkung 7 herum, um einen etwa rechten Winkel nach unten, Pfeil 14, bewegt, wobei die Endstellung wiederum mit Sensorikmitteln, Pfeil 8, gesteuert wird, derart, dass das offene, oben liegende Sackende am Ende der Bewegung 14 an einer im voraus genau festgelegten Stelle der Walzenumlenkung 7 verbleibt. Genau in diesem Bereich weist nun die Walzenumlenkung 7 Saugöffnungen 15 auf, welche ebenfalls an eine steuerbare Vakuumpumpe anschliessbar sind. Auf diese Weise wird am Ende der Bewegung 14 die an der Walzenumlenkung 7 anliegende Sacklage, beziehungsweise das entsprechend innere Papier, angesaugt. Dagegen tendiert die gegenüberliegende äussere Papierlage in gerader, gestreckter Position zu verbleiben (siehe Figur 2), was einen Anfang für die Sacköffnung bewirkt. Dieser Anfang wird zusätzlich durch den intensiven Umlenkvorgang um die Walzenumlenkung 7 herum zusammen mit dem Umlenkband 9 vorbereitet. Mit weiteren steuerbaren Saugnäpfen 3 und entsprechenden Voröffnungsmitteln wird nun der Sack vorgeöffnet, so lange er noch an der Walzenumlenkung 7 hängt. Der Sack B ist also am Ende der Bewegung 14 bezüglich des bereits vorgeöffneten Sackendes 20 (Figur 2) in einer sehr genauen Position. Das untere geschlossene Sackende 21 hängt nach unten in einer leichten aufrechten Schräglage (Pfeil 14). Die Schräglage braucht jedoch nicht sehr genau zu sein, da die später beschriebenen Haftklauenpaare einen recht grossen Spielraum erlauben. Der Sack B wird nun durch eine Haftklaueneinrichtung 23 gefasst, vollständig geöffnet und mittels einem Schwenkarm 30 mit dem vollständig geöffneten oberen Sackende 20' an einen Absackstutzen 25 über eine Kreisbahn 26 überführt. Die Befestigung des Sackes C erfolgt über ortsfeste Sackklemmen 27 an dem Absackstutzen 25, so dass die Haftklaueneinrichtung 23 wieder in die Ausgangslage zurückkehren kann.

In der Figur 2 ist die Stellung des Sackes B am Beginn der Sacköffnung nochmals in einem etwas grösseren Massstab dargestellt. Die Haftklaueneinrichtung 23 ist mit einem Schwenkarm 30 fest verbunden. Der Schwenkarm 30 ist oben über einen beidseits gelenkig gelagerten, einfachen Arm 31, und unten über ein Kniehebelgelenk 32 verschwenkbar derart gelagert, dass sich über einen steuerbaren Antrieb 33 ein genauer, zwangsgeführter Bewegungsablauf, Pfeil 26, sich ergibt.

In den Figuren 3 und 4 ist ein Stapeltaschenförderer 1 dargestellt. Eine Endloskette 40, welche um zwei Kettenräder 41, 42, geführt ist, trägt eine Mehrzahl von einzelnen, becherförmigen Sackmagazinen 43, 43', 43'' usw., welche je einen Stapel Säcke 44, 44', usw. aufnehmen können. In Funktion sind jeweils nur die oben liegenden Sackmagazine 40, 40' usw., nicht aber die unten liegenden, leeren Sackmagazine. Jedes Sackmagazin weist eine Bodenauflagefläche 45, einen unteren Anschlag 46 sowie wenigstens einen seitlichen Anschlag 47 auf, so dass der Sack beim Einlegen ohne Aufwand in eine Ecke 48 schiebbar ist. Dies bedeutet, dass der Sack unabhängig seiner Grösse, Länge oder Breite, immer präzise in eine genau definierte Lage setzbar ist und von dort mit einer Sackentnahmevorrichtung 4 (Figur 4) einzeln entnommen werden kann. Jedes Sackmagazin (43, 43', usw.) ist mit seiner nächstgelegenen Ecke der Endloskette sowie über einen Stützgelenkhebel 51 mit der Endloskette 40 gelenkig verbunden, so dass das Sackmagazin in der Entnahmeposition durch Nach-unten-Bewegen des Stützgelenkhebels 51, gemäss Pfeil 52, in gewissem Umfang in der Neigung α einstellbar ist. Gleichzeitig wird die zuvor durch die vorangehende Stapeltasche gebildete Überdeckung 53 beseitigt, so dass die Stapeltasche für die Sackentnahme nach oben völlig frei wird, was mit der strichlierten Position angedeutet ist.

In der Figur 4 ist links im Bild die Bodenauflagefläche nach innen gewölbt ausgebildet, was durch Linie 55 angedeutet ist. Rechts auf der Figur 4 ist die Sackentnahmevorrichtung 4 angedeutet, welche einen Horizontalschlitten 60 sowie gemäss Figur 5 eine Hebe- und Senkvorrichtung aufweist 61. Es wird gleichzeitig mit dem Heben und Senken auch eine Winkelbewegung durchgeführt, zur Anhebung eines Sackes in eine horizontale Lage, siehe Zylinder 62 in der Figur 5. In der Figur 5 ist ferner erkennbar, dass zwei Saugnäpfe 3 verwendet werden.

Die Figur 6 zeigt die Haftklaueneinrichtung 23 mit zwei Haftklauenpaaren 23', respektiv 23', welche über eine nicht dargestellte Steuerung koordiniert werden, jedoch gegensinnige Bewegungsspiele durchführen können. Jedes Haftklauenpaar 23' hat eine fingerartige Funktion und weist je ein dazu steuerbares Hebelsystem 70, respektiv 70, auf, wobei der Antrieb über einen Pneumatikzylinder 71 erfolgt. Jedes Haftklauenpaar 23 weist wenigstens zwei Haltetaschen 73 auf, in welchen Saugnäpfe 74 angeordnet sind, die über eine Leitung 75 an eine Vakuumpumpe angeschlossen sind.

Alle Funktionen, also die Bewegung des Schwenkarmes 30, die an die Haftklauenpaare 23' angelenkt sind, und der Haltetaschen 73, sowie das zyklische Aufbringen und Wegnehmen des Vakuums, werden nach festem, jedoch individuell einstellbarem Programm gesteuert.

In der Figur 6 sind drei Grundpositionen für die Sacköffnung dargestellt, wobei auf der rechten Bildhälfte die Sackübernahme in bereits vorgeöffnetem Zustand und der Beginn der eigentlichen Öffnung, mit OB bezeichnet, gezeichnet ist. Wie mit Pfeilen 76 markiert, werden die Haltetaschen 73 auseinandergespreizt, bis zur maximalen Öffnung OE für die Anhängung an den Absackstutzen 25. Auf der linken Bildhälfte zeigt die Bewegung mit Pfeil 77 das glatte Anlegen des Sackmateriales an den Absackstutzen 25.

Das Ende des Sackanlegevorganges an den Sackstutzen 25 ist in der Figur 6 links ersichtlich. Hier ist es wichtig, dass der Sack ohne Falten an den Sackstutzen angelegt wird, damit sich für die Sackklemme 27 (Figur 2) eine einwandfreie Sackanhängung ergibt.

Insbesondere kann damit aber erreicht werden, dass das Sackmaterial nicht zerknittert, respektiv zerknäuelt wird, was eine spätere Sackverschliessung stark stören würde. Nachdem der Sack an dem Sackstutzen angeklemmt ist, geht die Öffnungs- und Anhängeautomatik wieder in die maximal geöffnete Lage der Figur 7 zurück und es erfolgt das nächste Spiel.

## Patentansprüche

1. Vorrichtung zur Bereitstellung von Schüttgutsäcken für die Anhängung an einen Absackstutzen (25), wobei die Säcke an einem Ende (21) verschlossen und am anderen Ende (20, 20') unverschlossen sind und die Vorrichtung Mittel aufweist zur Öffnung des unverschlossenen Sackendes (20, 20') und zum Überführen des geöffneten Sackes an den Absackstutzen (25),
**dadurch gekennzeichnet**,
dass sie eine Walzeneinrichtung (7) sowie Umlenkmittel (7, 9, 13) aufweist zum Bewegen des Sackes mit seinem verschlossenen Ende (21) voran in eine aufrechte Lage (B).

2. Vorrichtung nach Anspruch 1,
**dadurch gekennzeichnet**,
dass durch automatisch steuerbare und vorzugsweise je ineinander greifende Folgeschritte
a) ein einzelner Sack (A) mit seinem verschlossenen Sackende (21) voran um eine Walze,
b) durch Umlenkmittel (7, 9, 13) in die aufrechte Sacköffnungsposition (B) und
c) durch eine Öffnungseinrichtung (3, 33) in einen geöffneten Zustand (20') und
d) durch eine Verschwenkeinrichtung (30) an den Absackstutzen (25) bringbar ist (C).

3. Vorrichtung nach Anspruch 1 oder 2,
**dadurch gekennzeichnet**,
dass die Umlenkmittel (7) mehrere Umlenkbänder (9) aufweisen, welche über einen Abschnitt formgleich an eine Walzenumlenkung (7) anpassbar sind, wobei bevorzugt jedes Umlenkband (9) bzw. Umlenkrollenpaar (13) mit dem Umlenk-Band (9) von der Walzenumlenkung (7) zu- und wegbewegbar ist für eine Umschlingbewegung bezüglich der Walzenumlenkung (7).

4. Vorrichtung nach einem der Ansprüche 1 bis 3,
**dadurch gekennzeichnet**,
dass der von einem Sackstapel (2) einzeln abgehobene Sack (A) aus einer angenähert horizontalen in die aufrechte Lage (B) überführbar ist.

5. Vorrichtung nach einem der Ansprüche 1 bis 4,
**dadurch gekennzeichnet**,
dass die Walzenumlenkung (7) als drehbeweglicher Hohlzylinder (62) ausgebildet und an einer Vakuumpumpe anschliessbar ist, wobei ein Teilbereich der Zylinderwandung Saugöffnungen (15) aufweist für die Haftung des unverschlossenen Sackendes (20, 20'), wobei nach Abschluss der Umlenkbewegung bzw. nachdem sich die Umlenkmittel (7) wieder wegbewegt haben, eine innere Sacklage im Bereich des unverschlossenen Sackendes (20, 20') an den Saugöffnungen (15) haften bleibt.

6. Vorrichtung nach Anspruch 5,
**dadurch gekennzeichnet**,
dass in dem Bereich der Saugöffnungen (15) eine Voröffnungseinrichtung angeordnet ist, welche in Gegenrichtung zu den Saugöffnungen (15) wirkende und bewegbare Voröffnungsmittel (3, 35) aufweisen.

7. Vorrichtung nach einem der Ansprüche 1 bis 6,
**dadurch gekennzeichnet**,
dass die Mittel zur Öffnung und Überführung des Sackes an den Absackstutzen (25) ein Haftklauenpaar (23, 23') aufweisen, das gegensinnig zwangsangetrieben und an einem Schwenkarm (24) angebracht ist, wobei das Haftklauenpaar (23, 23') vorzugsweise über ein Hebelgelenk (30, 31, 32) und pneumatische Antriebsmittel (33) eine Öffnungs- und Schliessbewegung ausführen.

8. Vorrichtung nach einem der Ansprüche 6 oder 7,
**dadurch gekennzeichnet**,
dass der Schwenkarm (24) für die Anhängung eines Sackes über ein Doppelhebelsystem (70, 70') mit einer von unten nach oben gerichteten kreisbogenförmigen Bewegung aufweist, wobei vorzugsweise die Haftklauen (23, 23') und die Sackanhängevorrichtung unabhängig steuerbar sind und Mittel aufweisen zur Koordinierung beider Bewegungsabläufe.

9. Vorrichtung nach einem der Ansprüche 7 oder 8,
**dadurch gekennzeichnet**,
dass die Sacköffnungsklauen über ein hydraulisch oder pneumatisch zwangsbewegbares Hebelgelenk (30, 31, 32) in eine ganz ausgespreizte Rückführ- bzw. Ausgangsposition, in eine geschlossene Position sowie in eine steuerbare maximale Sacköffnungsposition bringbar sind, wobei die Sacköffnungsklauen von der Sacköffnungsposition in eine steurbare Sackstutzenformposition bringbar, sind und bevorzugt Saugnäpfe (74) aufweisen.

10. Vorrichtung nach einem der Ansprüche 1 bis 9,
**dadurch gekennzeichnet**,
dass sie einen Sackbecherförderer (1) mit einer Mehrzahl geneigter Sackmagazine (43) aufweist, welche von einer Einlege- in eine Entnahmeposition bewegbar sind, wobei die Neigung der Bodenauflagefläche (45) der Sackmagazine (43) in der Einlegeposition (45) 15°- 60° vorzugsweise 20° bis 45° beträgt, und die Sackmagazine (43) je einen Sackstapel (2) aufnehmen.

11. Vorrichtung nach Patentanspruch 10,
**dadurch gekennzeichnet**,
dass im Bereich der Entnahmeposition Greifmittel (3,4, 60, 61, 62) zur Einzelsackentnahme angeordnet sind, und die Bodenauflagefläche (45) an der endseitigen Entnahmeposition nach unten, in eine vorzugsweise angenähert Horizontale bewegbar ist, so dass der Sackstapel nach oben frei wird, zur Übergabe der Einzelsäcke mittels der Greifermittel (3, 4, 60, 61, 62) an die Sacköffnungs- und Anhängevorrichtung.

12. Vorrichtung nach einem der Ansprüche 10 oder 11,
**dadurch gekennzeichnet**,
dass die Sackmagazine (43) einen gewölbten Boden und/oder eine zweifache, vorzugsweise verstellbare Neigung aufweisen, und bevorzugt in Längsförderrichtung wenigstens auf einer Seite einen Anschlag (47) aufweisen.

13. Vorrichtung nach einem der Ansprüche 11 oder 12,
**dadurch gekennzeichnet**,
dass jedes Sackmagazin durch eine, an dem Fördermittel (40) nächstgelegene Ecke, sowie über einen Stützgelenkhebel 51 gelenkig mit dem, vorzugsweise als Endloskette ausgebildeten Fördermittel (40), verbunden ist, welche besonders bevorzugt schrittweise bewegbar sind.

14. Vorrichtung nach einem der Ansprüche 11 bis 13,
**dadurch gekennzeichnet**,
dass die Greifermittel (3, 4, 60, 61, 62) Teil einer Sackentnahmevorrichtung sind, welche einen Horizontalschlitten 60 aufweist, der quer zur Bewegungsrichtung der Fördermittel (40) ausgerichtet ist.

15. Verfahren zur automatischen Sackbereitstellung für die Schüttgutabsackung durch Zwangsführung der Säcke von einem Sackstapel (2), Öffnen der Sackfüllöffnung und Anhängen des offenen Sackendes an einen Füllstutzen, wobei die Säcke an einem Ende verschlossen und am anderen Ende unverschlossen sind, und wobei sie in gestapelter Form zugeführt und einzeln über eine Umlenkeinheit um einen etwa rechten bis leicht stumpfen Winkel in eine aufrechte Lage gebracht werden,
**dadurch gekennzeichnet**,
dass die einzelnen Säcke durch Greifmittel (3, 4) am geschlossenen Sackende (21) erfasst, mit dem geschlossenen Sackende voran bewegt und mittels einer Umlenkvorschubeinheit (7, 9) in eine aufrechte Lage (B) und durch eine verschwenkbare Sacköffnungsvorrichtung an den Absackstutzen (25) gebracht werden.

16. Verfahren nach Patentanspruch 15,
**dadurch gekennzeichnet**,
dass der Sack von dem Sackstapel (2) über eine Umlenkvorschubeinheit (7, 9) in eine aufrechte Lage (B) geführt und bei Erreichen der aufrechten Lage (B) im Bereich der Umlenkvorschubeinheit (7, 9) leicht vorgeöffnet wird.

17. Verfahren nach Patentanspruch 15,
**dadurch gekennzeichnet**,
dass der Sack in wenigstens zwei Schritten durch getrennte Automatik-Mittel geöffnet wird.

18. Verfahren nach einem der Patentansprüche 15 bis 17,
**dadurch gekennzeichnet**,
dass die Sacköffnung durch ein Haftklauenpaar (23, 23') erfolgt, wobei das Haftklauenpaar (23, 23') den Sack in bereits vorgeöffnetem Zustand übernimmt.

## Claims

1. Device for preparing bulk-material bags for hanging or attaching on to a bagging nozzle (25), the bags being closed at one end (21) and not closed at the other end (20, 20'), and the device comprising means for opening the non-closed bag end (20, 20') and for transferring the opened bag to the bagging nozzle (25), characterised in that it has a cylinder means (7) and also deflecting means (7, 9, 13) for moving the bag with the closed bag end (21) foremost into an upright position (B).

2. Device according to claim 1, characterised in that by automatically controllable sequence steps preferably overlapping each other
a) an individual bag (A) can be brought with its closed end (21) foremost to around a cylinder,
b) by deflecting means (7, 9, 13) into the upright bag opening position (B), and
c) by an opening means (3, 33) into an opened state (20'), and
d) by a pivoting means (30) to the bagging nozzle (25) (C).

3. Device according to claim 1 or 2, characterised in that the deflecting means (7) comprise a plurality of deflecting belts (9) which are adaptable to a deflecting cylinder (7) to have the same shape over one section, and preferably each deflecting belt (9) or pair of deflecting rollers (13) with the deflecting belt (9) is movable towards and away from the deflecting cylinder (7) for a looping-around movement relatively to the deflecting cylinder (7).

4. Device according to one of claims 1 to 3, characterised in that the bag (A) taken individually from a bag stack (2) is transferable from an approximately horizontal position into the upright position (B).

5. Device according to one of claims 1 to 4, characterised in that the deflecting cylinder (7) is constructed as a rotationally movable hollow cylinder (62) and is connectable to a vacuum pump, and a part-region of the cylinder wall comprises suction apertures (15) for holding the non-closed end of the bag (20, 20'), and after the conclusion of the deflection movement, or after the deflecting means (7) have moved away again, an inner bag layer in the region of the non-closed bag end (20, 20') remains adhering to the suction apertures (15).

6. Device according to claim 5, characterised in that in the region of the suction apertures (15) a pre-opening device is arranged which comprises pre-opening means (3, 35) which are movable and act in the opposite sense to the suction apertures (15).

7. Device according to one of claims 1 to 6, characterised in that the means for opening and transferring the bag to the bagging nozzle (25) comprise a pair of holding claws (23, 23') constrainedly driven in opposite senses to one another and arranged on a pivotable arm (24), the holding claw pair (23, 23') carrying out an opening and closing movement preferably by means of a lever linkage (30, 31, 32) and pneumatic drive means (33).

8. Device according to one of claims 6 or 7, characterised in that the pivotable arm (24) for the attaching of a bag comprises a double lever system (70, 70') with an arcuate movement directed upwardly from below, and preferably the holding claws (23, 23') and the bag-attaching device are controllable independently and comprise means for co-ordinating the two movement patterns.

9. Device according to one of claims 7 or 8, characterised in that the bag-opening claws are bringable by means of a hydraulically or pneumatically constrainedly movable lever linkage (30, 31, 32) into a wholly spread-out return or initial position, into a closed position, and into a controllable maximum bag-opening position, and the bag-opening claws are bringable from the bag-opening position into a controllable bagging nozzle form position and preferably comprise suction cups (74).

10. Device according to one of claims 1 to 9, characterised in that it comprises a bag bucket conveyor (1) with a plurality of inclined bag magazines (43) which are movable from an introduction position into a removal position, the inclination of the bottom support surface (45) of the bag magazines (43) in the introduction position (45) amounting to 15° - 60° preferably 20° to 45°, the bag magazines (43) each accommodating a bag stack (2).

11. Device according to claim 10, characterised in that in the region of the removal position gripper means (3, 4, 60, 61, 62) are arranged for individual bag removal, and the bottom support surface (45) is movable at the end-region removal position downwardly into a preferably approximately horizontal position so that the bag stack is left free upwardly for the transfer of individual bags by means of the gripper means (3, 4, 60, 61, 62) to the bag-opening and bag-attaching device.

12. Device according to one of claims 10 or 11, characterised in that the bag magazines (43) have an arched floor and/or a twofold, preferably adjustable inclination, and comprise preferably an abutment (47) at least at one side in the longitudinal conveying direction.

13. Device according to one of claims 11 or 12, characterised in that each bag magazine is connected by a corner situated nearest to the conveying means (40) and by means of a pivotable supporting lever 51 pivotably to the conveying means (40) constructed preferably as an endless chain, and especially preferably said means are movable stepwise.

14. Device according to one of claims 11 to 13, characterised in that the gripper means (3, 4, 60, 61, 62) are part of a bag removal device which has a horizontal carriage 60 which is disposed transversely to the direction of movement of the conveying means (40).

15. Process for the automatic preparing of bags for bulk material bagging, by constrainedly conducting bags from a bag stack (2), opening the bag filling opening, and hanging the open bag end on a filling nozzle, the bags being closed at one end and not closed at the other end, and being supplied into the process in stacked form, and brought into an upright position individually by means of a deflecting unit through an angle which is between approximately a right angle and a slightly obtuse angle, characterised in that the individual bags are taken hold of at the closed bag end (21) by gripper means (3, 4), moved with the closed bag end foremost, and brought by means of a deflecting feed unit (7, 9) into an upright position (B) and brought by a pivotable bag-opening device to the bagging nozzle (25).

16. Process according to claim 15, characterised in that the bag is conducted from the bag stack (2) by means of a deflecting feed unit (7, 9) into an upright position (B), and is slightly pre-opened on attainment of the upright position (B) in the region of the deflecting feed unit (7, 9).

17. Process according to claim 15, characterised in that the bag is opened in at least two steps by separate automatic means.

18. Process according to one of claims 15 to 17, characterised in that the opening of the bag is effected by a pair of holding claws (23, 23'), the pair of holding claws (23, 23') taking over the bag in an already pre-opened state.

## Revendications

1. Dispositif pour la mise à disposition de sacs pour matière en vrac pour l'accrochage sur une tubulure d'ensachage (25), les sacs étant fermés à une extrémité (21) et non fermés à l'autre extrémité (20, 20'), et le dispositif présentant des moyens pour l'ouverture de l'extrémité du sac (20, 20') non fermée et pour le transfert du sac ouvert à la tubulure d'ensachage (25), caractérisé en ce qu'il présente un dispositif à cylindres (7) et des moyens de déviation (7, 9, 13) pour le déplacement du sac avec son extrémité (21) fermée en avant dans une position verticale (B).

2. Dispositif selon la revendication 1, caractérisé en ce que, par des étapes consécutives qui peuvent être contrôlées automatiquement et s'enchaînent de préférence, on peut amener
a) un sac (A) individuel avec son extrémité (21) fermée en avant autour d'un cylindre.
b) par des moyens de déviation (7, 9, 13) dans la position d'ouverture verticale du sac (B) et
c) par un système d'ouverture (3, 33) dans un état ouvert (20') et
d) par un système de pivotement (30) sur la tubulure d'ensachage (25) (6).

3. Dispositif selon la revendication 1 ou 2, caractérisé en ce que les moyens de déviation (7) présentent plusieurs bandes de déviation (9) qui peuvent être adaptées par un tronçon de forme identique à une déviation par cylindres (7), chaque bande de déviation (9) et chaque paire de rouleaux de déviation (13) pouvant faire un mouvement d'aller et retour avec la bande de déviation (9) de la déviation par cylindres (7) pour un mouvement d'enroulement par rapport à la déviation par cylindres (7).

4. Dispositif selon l'une quelconque des revendications 1 à 3, caractérisé en ce que le sac (A) soulevé individuellement d'une pile de sacs (2) peut être amené d'une position approximativement horizontale à la position verticale (B).

5. Dispositif selon l'une quelconque des revendications 1 à 4, caractérisé en ce que la déviation par cylindres (7) est conçue comme un cylindre creux (62) rotatif et peut être raccordé à une pompe à vide, une zone partielle de la paroi de cylindre présentant des orifices d'aspiration (15) pour l'adhérence de l'extrémité du sac (20, 20') non fermée, moyennant quoi, après l'exécution du mouvement de déviation et une fois que les moyens de déviation (7) sont repartis, une couche intérieure du sac adhère sur les orifices d'aspiration (15) dans la zone de l'extrémité du sac (20, 20') non fermée.

6. Dispositif selon la revendication 5, caractérisé en ce que dans la zone des orifices d'aspiration (15) est disposé un dispositif de pré-ouverture qui présente des moyens de pré-ouverture (3, 35) agissant dans le sens contraire aux orifices d'aspiration (15) et mobiles.

7. Dispositif selon l'une quelconque des revendications 1 à 6, caractérisé en ce que les moyens pour l'ouverture et le transfert du sac à la tubulure d'ensachage (25) présentent une paire de griffes adhésives (23, 23') qui est entraînée par force dans le sens contraire et est disposée sur un bras pivotant (24), la paire de griffes adhésives (23, 23') exécutant de préférence un mouvement d'ouverture et de fermeture à l'aide d'une articulation à levier (30, 31, 32) et des moyens d'entraînement (33) pneumatiques.

8. Dispositif selon la revendication 6 ou 7, caractérisé en ce que le bras pivotant (2) présente pour l'accrochage d'un sac un double système de lever (70, 70') avec un mouvement en arc de cercle dirigé de bas en haut, avec de préférence les griffes adhésives (23, 23') et le dispositif d'accrochage de sac pouvant être contrôlés indépendamment et présentant des moyens pour la coordination de deux mouvements.

9. Dispositif selon la revendications 7 ou 8, caractérisé en ce que les griffes pour l'ouverture du sac peuvent être amenées par une articulation à levier (30, 31, 32) à commande forcée hydraulique ou pneumatique dans une position de retour / départ complètement écartée, dans une position fermée et dans une position d'ouverture de sac maximale contrôlable, les griffes d'ouverture de sac pouvant être amenées de la position d'ouverture de sac à une position de forme contrôlable sur la tubulure de sac et présentant de préférence des ventouses (74).

10. Dispositif selon l'une quelconque des revendications 1 à 9, caractérisé en ce qu'il présente un transporteur avec godets pour sacs (1) avec un grand nombre de chargeurs de sacs inclinés (43) lesquels peuvent être déplacés d'une position d'insertion à une position de prélèvement, l'inclinaison de la surface d'appui au sol (45) des chargeurs de sacs (43) dans la position d'insertion (45) étant comprise entre 15° et 60°, de préférence entre 20° et 45°, et les chargeurs de sacs (43) recevant chacun une pile de sacs (2).

11. Dispositif selon la revendication 10, caractérisé en ce que des moyens de préhension (3, 4, 60, 61, 62) pour le prélèvement de sacs individuels sont disposés dans la zone de prélèvement, et la surtace d'appui au sol (45), en position de prélèvement côté extrémité, peut être déplacée vers le bas, dans une position de préférence approximativement horizontale, de sorte que la pile de sacs se libère vers le haut, pour le transfert des sacs individuels à l'aide des grappins (3, 4, 60, 61, 62) au dispositif d'ouverture de sac et d'accrochage.

12. Dispositif selon la revendications 10 ou 11, caractérisé en ce que les chargeurs de sacs (43) présentent un fond bombé et/ou une inclinaison double et de préférence réglable, et présentent une butée de préférence dans le sens de transport longitudinal au moins sur un côté.

13. Dispositif selon la revendication 11 ou 12, caractérisé en ce que chaque chargeur de sacs est relié de façon articulée par un coin le plus proche possible de l'élément de transport (40) et par un levier articulé de support 51 à l'élément de transport (40) conçu de préférence sous la forme d'une chaîne sans fin, laquelle peut être déplacée en particulier de préférence progressivement.

14. Dispositif selon l'une quelconque des revendications 11 à 13, caractérisé en ce que les grappins (3, 4, 60, 61, 62) font partie d'un dispositif de prélèvement de sac lequel présente un chariot horizontal 60 qui est orienté en travers du sens de déplacement des éléments de transport (40).

15. Procédé pour la mise à disposition automatique de sacs pour l'ensachage de matière en vrac par guidage forcé des sacs à partir d'une pile de sacs (2), ouverture de l'orifice de remplissage du sac et accrochage de l'extrémité ouverte du sac à une tubulure de remplissage, moyennant quoi les sacs sont fermés à une extrémité et non fermés à l'autre extrémité, sont acheminés sous une forme empilée et amenés individuellement par l'unité de déviation avec un angle à peu près droit à légèrement obtus dans une position verticale, caractérisé en ce que les sacs individuels sont saisis par des moyens de préhension (3, 4) sur l'extrémité fermée du sac (21), déplacés avec l'extrémité fermée du sac en avant et amenés à l'aide d'une unité de déviation et d'avancement (7, 9) dans une position verticale (B) et par un dispositif d'ouverture de sac pivotant sur la tubulure d'ensachage (25).

16. Procédé selon la revendication 15, caractérisé en ce que le sac est guidé depuis la pile de sacs (2) par une unité de déviation et d'avancement (7, 9) dans une position verticale (B) et est légèrement pré-ouvert une fois la position verticale (B) atteinte dans la zone de l'unité d'avancement et de déviation (7, 9).

17. Procédé selon la revendication 15, caractérisé en ce que le sac est ouvert en au moins deux étapes par des moyens automatiques distincts.

18. Procédé selon l'une quelconque des revendications 15 à 17, caractérisé en ce que l'ouverture du sac s'effectue par une paire de griffes adhésives (23, 23'), la paire de griffes adhésives (23, 23') prenant en charge le sac dans l'état déjà pré-ouvert.
